# EUROPÄISCHE PATENTSCHRIFT

(11) **EP 0 014 858 B1**
(45) Veröffentlichungstag und Bekanntmachung des Hinweises auf die Patenterteilung: **19.10.1983**
(21) Anmeldenummer: 80100381.5
(22) Anmeldetag: 25.01.1980
(51) Int. Cl.: B65B 61/18, B31B 1/90

(54) **Verfahren und Vorrichtung zum Aufbringen von Aufreissbändchen od.dgl. auf eine Materialbahn**
Method and device for attaching tear strips or the like to a web of wrapping material
Procédé et dispositif pour appliquer des rubans d'ouverture ou analogues sur une feuille de matériau d'empaquetage

(30) Priorität: 05.02.1979 DE 2904204
(43) Veröffentlichungstag der Anmeldung: 03.09.1980
(73) Patentinhaber: FOCKE & CO., 27283 Verden (DE)
(72) Erfinder: Focke, Heinz, D-2810 Verden (DE); Bretthauer, Hans-Jürgen, D-2800 Bremen (DE)
(74) Vertreter: Bolte, Erich, Dipl.-Ing.

## Beschreibung

Die Erfindung betrifft ein Verfahren und eine Vorrichtung zum Aufbringen von Bändchen, nämlich Aufreißbändchen oder dergleichen, auf eine transportierte Materialbahn gemäß dem Oberbegriff des Patentanspruches 1 bzw. Patentanspruches 2.

Außenumhüllungen von Packungen, insbesondere Zellglas- oder Kunststoffumhüllungen von Zigarettenpackungen etc., sind üblicherweise mit einem aufgeschweißten oder aufgeklebten Aufreißbändchen versehen. Der Zuschnitt der Umhüllung wird dabei von einer fortlaufenden, ununterbrochenen Bahn (Einschlagmaterial- . bahn) abgetrennt. Zuvor wird auf diese Bahn das gesondert hergestellte, nämlich von einer Bändchenbahn abgetrennte Aufreißbändchen aufgelegt und mit der Einschlagmaterialbahn verbunden.

Aus der US-A-3 044 423 ist es bekannt, einen Aufreißfaden auf eine Materialbahn zur Herstellung der hohlzylindrischen Teile von stirnseitig verschlossenen Behältern (Dosen) für Flüssigkeiten oder dergleichen aufzubringen. Zu diesem Zweck ist vor der Übertragungsstation eine Bahnschleife angeordnet. Diese gleicht Geschwindigkeitsdifferenzen der Materialbahn vor und in der Übertragungsstation aus. Die Antriebsrollen der ankommenden Materialbahn sind dazu in Abhängigkeit von einer Lichtschranke antreibbar, derart, daß diese bei voller Bahnschleife nicht angetrieben sind und die Materialbahn dann mit etwas größerer Geschwindigkeit abtransportiert als zugeführt wird. Infolge des kontinuierlichen Durchlaufs der Materialbahn durch die Übertragungsstation bildet sich die Bahnschleife allmählich zurück. Die Übertragung des Aufreißfadens auf die kontinuierlich weitergeförderte Materialbahn geschieht durch eine sich mit der Geschwindigkeit der Materialbahn bewegende Übertragungsstation. Während eines notwendigen Rückhubes der Übertragungsstation nach der Anbringung des Aufreißfadens an der Materialbahn bewegt sich diese mit gleicher Geschwindigkeit weiter.

Durch die oszillierende Bewegung der Übertragungsstation ist die Grenze der Arbeitsgeschwindigkeit dieser bekannten Konstruktion schnell erreicht. Dabei können zur Mitnahme der Materialbahn dienende Klemmbacken der Übertragungsstation zumindest an dünnen Materialien Beschädigungen hervorrufen bzw. sogar zu Materialbrüchen führen. Eine Speicherung der aus der Übertragungsstation austretenden Materialbahn vor einer Weiterverarbeitung ist nicht möglich.

Der Erfindung liegt die Aufgabe zugrunde, ein Verfahren und eine Vorrichtung für das Zusammenführen und Vereinigen von Bändchen und Einschlagmaterialbahn vorzuschlagen, bei dem bzw. bei der mit hohen Arbeitsgeschwindigkeiten gefahren und dennoch eine einwandfreie sowie materialbahnschonende Übergabe des abgetrennten Bändchens an die Einschlagmaterialbahn gewährleistet wird.

Diese Aufgabe wird erfindungsgemäß durch die kennzeichnenden Merkmale des Anspruches 1 bzw. 2 gelöst.

Bei der Erfindung wird demnach die Einschlagmaterialbahn faktisch ununterbrochen transportiert. Es ist jedenfalls nicht erforderlich, abgabeseitig, nämlich im Bereich der Bobine, sowie aufnahmeseitig, nämlich im Bereich der Weiterverarbeitung der mit dem Bändchen versehenen Bahn mit Unterbrechungen des Bahntransports oder auch nur mit ungleichförmiger Bewegung zu arbeiten. Es wird aber ein bestimmter Abschnitt der Einschlagmaterialbahn gegenüber dem übrigen Teil diskontinuierlich, nämlich taktweise bewegt.

Die erfindungsgemäße Vorrichtung ist mit zu beiden Seiten des Übertragungsabschnitts gleichzeitig hin- und herbewegbaren Führungs-, nämlich Umlenkorganen, insbesondere Umlenkwalzen für die Einschlagmaterialbahn versehen. Diese werden so bewegt, daß der zwischen diesen Umlenkorganen sich befindende Bereich einschließlich des Übertragungsabschnitts während einer Phase stillsteht, so daß das von unten oder oben zugeführte Aufreißbändchen störungsfrei an die Einschlagmaterialbahn übergeben werden kann. Danach wird diesem Abschnitt durch gegenläufige Bewegung der Umlenkorgane eine entsprechend höhere, kompensierende Geschwindigkeit erteilt.

Nach einem weiteren Vorschlag der Erfindung sind die Umlenkwalzen an Schwingen angeordnet, die komplementäre, sich auf- und abbauende Bahnschleifen bilden.

Weitere Merkmale der Erfindung beziehen sich auf die Ausbildung und Anordnung der Schwingen und deren Antrieb. Des weiteren beziehen sich Merkmale der Erfindung auf die Ausbildung der Trennvorrichtung zum Herstellen der Bändchen.

Ein Ausführungsbeispiel der Erfindung wird nachfolgend anhand der Zeichnungen näher erläutert. Es zeigt
Fig. 1 eine Ausführungsform einer Vorrichtung zum Abtrennep und Übertragen eines Bändchens auf eine Einschlagmaterialbahn in schematischer Gesamtansicht,
Fig. 2 einen Querschnitt 11-11 in Fig. 1 im Bereich einer Einzelheit der Vorrichtung bei vergrößertem Maßstab,
Fig. 3 ein Detail einer Schneidvorrichtung für Bändchen als Schnitt 111-111 bzw. als Ansicht zu Fig. 2.

Bei dem in den Zeichnungen dargestellten Ausführungsbeispiel werden auf eine Einschlagmaterialbahn 10 gesondert hergestellte Bändchen 11 aufgebracht und durch thermische Schweißung verbunden. Die Einschlagmaterialbahn 10 kann aus Zellglas und das Bändchen 11 aus einem entsprechenden Material bestehen. Die Bändchen 11 werden hier von unten an die Einschlagmaterialbahn 10 herangeführt, und zwar mit der Längsachse in Förderrichtung der Einschlagmaterialbahn 10 weisend.

Die Übergabe des Bändchens 11 an die Einschlagmaterialbahn 10 erfolgt im Bereich eines Übertragungsabschnitts 12 der Einschlagmaterialbahn 10. Dieser verläuft hier im wesentlichen horizontal bzw. in Transportrichtung leicht abfallend. Der Übertragungsabschnitt 12 ist im wesentlichen durch Umlenkwalzen 13 und 14 begrenzt.

Der Übertragungsabschnitt 12 steht im Moment der Übergabe des Bändchens 11 still, während die Einschlagmateriall^{Y}ahn 10 außerhalb dieses Abschnitts ständig weitergefördert wird, und zwar vorzugsweise mit gleichförmiger Geschwindigkeit. Der Übertragungsabschnitt 12 wird nach Übernahme des Bändchens 11 entsprechend beschleunigt.

Zu beiden Seiten des Übertragungsabschnitts 12 werden Bahnschleifen 15 und 16 gebildet, die einander zu einer stets gleichbleibenden Gesamtgröße eines »Bahnvorrats« ergänzen. Die Bahnschleifen 15, 16 verändern ihre Größe fortlaufend während der ungleichförmigen, taktweisen Bewegung der Einschlagmaterialbahn 10 im Bereich des Übertragungsabschnitts 12 bzw. in dem sich zwischen Umlenkwalzen 17 und 18 von Schwingen 19 und 20 erstreckenden Bereich. Die vorgenannten Schwingen 19, 20 erzeugen durch hin- und hergehende Schwenkbewegung die sich verändernden Bahnschleifen 15 und 16. Die jeweiligen Endstellungen der Schwingen 19, 20 und der an diesen angeordneten Umlenkwalzen 17 und 18 sind durch ausgezogene bzw. gestrichelte Linien in Fig. 1 wiedergegeben.

Die Bahnschleifen 15 und 16 werden im vorliegenden Fall durch die Umlenkwalzen 17 und 18 zwischen in entsprechendem Abstand voneinander angeordneten, feststehenden Gegenwalzen gebildet. Bei dem vorliegenden Ausführungsbeispiel sind der Schwinge 19 zwei im Abstand übereinander angeordnete Umlenkwalzen 21 und 22 zugeordnet. Im Bereich der Schwinge 20 wird die Bahnschleife 16 zwischen der Umlenkwalze 14 am Ende des Übertragungsabschnitts 12 und einer mit Abstand unterhalb derselben angeordneten Umlenkwalze 23 gebildet. Bei dem vorliegenden Ausführungsbeispiel ist der während der Übergabe des Bändchens 11 angehaltene Abschnitt länger als der Übertragungsabschnitt 12. In dem Bereich zwischen der Umlenkwalze 13 und der Umlenkwalze 21 ist hier ein Führungswalzenpaar 24 vorgesehen.

Der synchronlaufende Antrieb der Schwingen 19, 20 erfolgt hier über einen gemeinsamen, in schwenkendem Sinne hin- und herbewegten Antriebsarm 25, der über Schubstangen 26 und 27 mit den beiden Schwingen 19, 20 verbunden ist. Die Schwingen 19, 20 einschließlich des Antriebsarms 25 sowie einer Anzahl der Umlenkwalzen sind hier an einer gemeinsamen Tragplatte 28 der Vorrichtung gelagert.

Der ebene Übertragungsabschnitt 12 der Einschlagmaterialbahn 10 wird im vorliegenden Fall über einen feststehenden Tisch 29 geführt. Dessen Auflagerplatte 30 für die Einschlagmaterialbahn 10 ist hier in Förderrichtung abwärtsgeneigt. Unterhalb der Auflagerplatte 30 ist mit einem keilförmigen Zwischenstück 31 eine Gegenplatte 32 gebildet. Diese ist Bestandteil eines Trenn- und Übertragungsaggregates 33 für das Bändchen 11.

Eine Bändchenbahn 34 läuft unterhalb des Tisches 29, nämlich unmittelbar unterhalb der Gegenplatte 32 in Richtung quer zur Förderrichtung der Einschlagmaterialbahn 10 zu. Unterhalb derselben werden die Bändchen 11 jeweils am freien Rand der Bändchenbahn 34, also quer zu deren Förderrichtung, abgetrennt. Die Bändchen 11 werden demnach mit ihrer Längsachse in Förderrichtung bzw. Längsrichtung der Einschlagmaterialbahn 10 liegend dieser zugeführt und an deren Unterseite angebracht.

Die Bändchenbahn 34 wird durch ein Zugaggregat 35 der Trennstelle zugeführt. Dieses besteht aus einer unteren, taktweise hin- und hergehend gedrehten Triebwalze 36 und einer oberhalb der Bändchenbahn 34 sich erstreckenden Gegenwalze 37. Die Triebwalze 36 wird durch einen hin- und hergehend geschwenkten Arm 38 jeweils um einen Vorschubabschnitt der Bändchenbahn 34 in Drehrichtung angetrieben. Ein in üblicher Weise ausgebildeter Freilauf 39 bewirkt eine antriebslose Rückkehr der Triebwalze 36 in die Ausgangsstellung.

Das freie Vorderende der Bändchenbahn 34 wird jeweils momentan eingespannt, nämlich für den Moment der Durchführung eines Trennschnittes. Zu diesem Zweck wird von unten her eine Klemmleiste 40 mit elastischer Auflage 41 gegen die Bändchenbahn 34 gefahren und drückt diese an die Unterseite der Gegenplatte 32. Die Bändchenbahn 34 ist dabei so gesteuert, daß sie geringfügig, nämlich um die Breite eines Bändchens 11, über die Gegenplatte 32 hinwegragt. Dieses überstehende Ende wird durch ein auf- und abbewegbares Trennmesser 42 durch Aufwärtsbewegung abgetrennt. Dabei wirkt die Gegenplatte 32 bzw. deren dem Trennmesser 42 zugekehrte Kante als Gegenmesser.

Das Trennmesser 42 ist an der Oberseite, nämlich im Bereich der Auflage des Bändchens 11, mit Saugbohrungen 43 versehen. Diese werden im Moment des Abtrennens und danach mit Unterdruck beaufschlagt. Dadurch wird das abgetrennte Bändchen 11 auf der Oberseite des Trennmessers 42 fixiert. Dieses wirkt im weiteren Verlauf als Transportorgan für das Bändchen 11 bis zur Anlage an der Unterseite der Einschlagmaterialbahn 10.

Der Tisch 29 bzw. dessen Auflagerplatte 30 ist im Bereich der Bewegungsbahn des Trennmessers 42 mit einem länglichen Durchbruch 44 versehen. Durch diesen tritt der obere Teil des Trennmessers 42 mit dem Bändchen 11 hindurch bis zur Anlage desselben an der Einschlagmaterialbahn 10.

Auf der zum Durchbruch 44 gegenüberliegenden Seite der Einschlagmaterialbahn 10 ist ein länglicher, stabförmiger Gegenhalter 45 auf- und abbewegbar angeordnet. Dieser erhält im Moment der Zuführung des Bändchens 11 Anlage an der Einschlagmaterialbahn 10 auf der gegenüberliegenden Seite derselben. Der Gegenhalter 45 ist im vorliegenden Fall mit einer Heizpatrone 46 bestückt. Dies ermöglicht die Fixierung des Bändchens 11 durch thermische Schweißung an der Einschlagmaterialbahn 10.

Wie aus Fig. 1 ersichtlich, werden die vorstehend beschriebenen bewegbaren Teile des Trenn- und Übertragungsaggregats 33 nicht translatorisch, sondern in schwenkendem Sinne bewegt. Das Trennmesser 42 ist um ein Schwenklager 47 bewegbar, und zwar durch eine Zugfeder 48, durch die das Trennmesser 42 stets in Richtung zur Einschlagmaterialbahn 10 vorbelastet ist. Die gegenläufige Bewegung kann hier über eine sich im Bereich des Schwenklagers 47 erstreckende Welle erfolgen.

Entsprechend ist auch der Gegenhalter 45 schwenkbar, und zwar um - die Achse der Umlenkwalze 14. Auch hier kann der Schwenkantrieb durch die im Bereich des Lagers bzw. der Umlenkwalze 14 sich erstreckende Welle erfolgen.

Die Saugbohrungen 43 des Trennmessers 42 werden über eine zentrale Saugleitung 49 versorgt.

Die Einschlagmaterialbahn 10 wird durch hier im einzelnen nicht gezeigte Antriebseinrichtungen, insbesondere Zugwalzenpaare angetrieben, nämlich kontinuierlich abgezogen. Synchron zum Trenn- und Übertragungsaggregat 33 wird die Schwenkbewegung der Schwingen 19, 20 gesteuert. In Fig. 1 ist der Moment der Bewegungsumkehr der Schwingen 19, 20 gezeigt. Diese bewirkt ein momentanes Stillstehen des Übertragungsabschnitts 12 bzw. des Bereichs des Einschlagmaterials 10 zwischen den Schwingen 19 und 20. Dabei wird während dieser Stillstandsphase die Materialschleife 16 zunehmend aufgebaut, während die Bahnschleife 15 abnimmt. Nach Zuführung des Bändchens 11 zur Einschlagmaterialbahn 10 erfolgt die Bewegungsumkehr der Schwingen 19, 20, mit der Folge, daß der Bereich der Einschlagmaterialbahn 10 zwischen den Schwingen 19, 20 auf entsprechend höhere Geschwindigkeit beschleunigt wird. Es werden demnach quasi in diesem Bereich momentan gegenläufige Bewegungen bzw. entsprechend erhöhte gleichlaufende Geschwindigkeiten erzeugt.

## Patentansprüche

1. Verfahren zum Aufbringen von Aufreißbändchen (11) oder dergleichen auf eine kontinuierlich zu- und abgeförderte Materialbahn (10) im Bereich eines Übertragungsabschnittes (12), wobei die Materialbahn (10) und das zugeführte Bändchen (11) sich wenigstens während der Übergabe des Bändchens (11) an die Materialbahn (10) relativ zueinander in Ruhestellung befinden, dadurch gekennzeichnet, daß der Übertragungsabschnitt (12) während der Übergabe des Bändchens (11) momentan angehalten wird und daß währenddessen die kontinuierlich weitertransportierte Einschlagmaterialbahn (10) auf beiden Seiten des Übertragungsabschnittes (12) ständig einen Bahnvorrat, insbesondere Bahnschleifen (15, 16) von veränderlicher Größe auf- und abbaut.

2. Vorrichtung zum Aufbringen von Aufreißbändchen (11) oder dergleichen auf eine Einschlagmaterialbahn (10) mit Fördereinrichtungen sowohl für eine Bändchenbahn (34) und für die Einschlagmaterialbahn (10) und mit einer aus einem feststehenden und einem beweglichen Messer (32 bzw. 42) gebildeten Schneidvorrichtung zum Abtrennen der Aufreißbändchen (11) quer von der Bändchenbahn (34), wobei das bewegbare Messer (42) mit zum Halten, Transportieren und Übergeben des abgeschnittenen Aufreißbändchens (11) an die Einschlagmaterialbahn (10) dienenden Haltemitteln, insbesondere Saugern (43) versehen ist, dadurch gekennzeichnet, daß die Einschlagmaterialbahn (10) außerhalb eines Übertragungsabschnitts (12) angeordnete Umlenkorgane, insbesondere Umlenkwalzen (17, 18) aufweist, die derart hin- und herbewegbar sind, daß im Moment der Übertragung des Aufreißbändchens (11) mindestens der Übertragungsabschnitt (12) der Einschlagmaterialbahn (10) ruht.

3. Vorrichtung nach Anspruch 2, dadurch gekennzeichnet, daß durch die Umlenkwalzen (17, 18) zueinander komplementäre Bahnschleifen (15, 16) der Einschlagmaterialbahn (10) gebildet sind.

4. Vorrichtung nach Anspruch 2 oder 3, dadurch gekennzeichnet, daß die Umlenkwalzen (17, 18) an schwenkbar gelagerten Schwingen (19, 20) angebracht sind, die synchron und gleichgerichtet hin- und herschwenkbar sind.

5. Vorrichtung nach Anspruch 4, dadurch gekennzeichnet, daß die Schwingen (19,20) über Schubstangen (26, 27) mit einem gemeinsamen Antrieb (Antriebsarm 25) verbunden und derart antreibbar sind, daß die die Bahnschleifen (15, 16) bildenden Umlenkwalzen (17, 18) im wesentlichen horizontal bewegbar sind.

6. Vorrichtung nach einem der Ansprüche 2 bis 5, dadurch gekennzeichnet, daß die Einschlagmaterialbahn (10) einen ebenen, vorzugsweise in Förderrichtung geneigten Übertragungsabschnitt (12) im Bereich eines Tisches (29) bildet, wobei das unterhalb des Tisches (29) von einer Bändchenbahn (34) abgetrennte Aufreißbändchen (11) durch Aufwärtsbewegung eines Trennmessers (42) von unten her dem auf dem Tisch (29) ruhenden Übertragungsabschnitt (12) zuführbar ist.

7. Vorrichtung nach Anspruch 6 sowie einem der weiteren Ansprüche, dadurch gekennzeichnet, daß oberhalb des mit einem Durchbruch (44) versehenen Tisches (29) ein Gegenhalter (45) während der Übergabe des Aufreißbändchens (11) Anlage an der Einschlagmaterialbahn (10) erhält.

8. Vorrichtung nach Anspruch 6 oder 7, dadurch gekennzeichnet, daß Trennmesser (42) und Gegenhalter (45) um auf gegenüberliegenden Seiten des Tisches (29) sich quer zur Förderrichtung der Einschlagmaterialbahn (10) erstreckende Achsen schwenkbar sind.

9. Vorrichtung nach einem der Ansprüche 2 bis 8, dadurch gekennzeichnet, daß der Übertragungsabschnitt (12) der Einschlagmaterialbahn (10) durch ortsfeste Umlenkwalzen (13, 14) begrenzt ist.

10. Vorrichtung nach einem der Ansprüche 2 bis 8, dadurch gekennzeichnet, daß die Bahnschleifen (15, 16) durch die bewegbaren Umlenkwalzen (17, 18) zwischen ortsfesten Gegenlagern, insbesondere ortsfesten Umlenkwalzen (21, 22) bzw. (14,23) gebildet sind.

## Claims

1. Method for applying tear-open strips (11) or the like to a material web (10), which is continuously supplied and removed, in the vicinity of a transfer section (12), whereby at least during the transfer of the strip (11) to the material web (10), said material web (10) and the supplied strip (11) remain in the rest position relative to one another, characterized in that during the transfer of strip (11), transfer section (12) is momentarily stopped and that in the meantime the continuously further conveyed wrapping material web (10) constantly increases and decreases the size of a web store, particularly web loops (15, 16) of variable size on either side of transfer section (12).

2. Apparatus for applying tear-open strips (11) or the like to a wrapping material web (10), with conveying means both for a strip web (34) and for the wrapping material web (10), and with a cutting mechanism formed by a fixed and a movable knife (32 or 42) for cutting the tear-open strips (11) from strip web (34) at right angles, the movable knife (42) being provided with holding means, particularly suction means (43) for holding, conveying and transferring the cut tear-open strip (11) to the wrapping material web (10), characterized in that the wrapping material web (10) has guide members, particularly guide rollers (17, 18) arranged outside a transfer section (12), which can be reciprocated in such a way that at the moment of transfer of the tear-open strip (11), at least transfer section (12) of wrapping material web (10) is stationary.

3. Apparatus according to claim 2, characterized in that as a result of guide rollers (17, 18) complementary web loops (15, 16) of the wrapping material web (10) are formed.

4. Apparatus according to claims 2 or 3, characterized in that the guide rollers (17, 18) are fitted to pivotably mounted rocker arms (19, 20), which can be pivoted backwards and forwards in a synchronous, parallel manner.

5. Apparatus according to claim 4, characterized in that the rocker arms (19, 20) are connected by means of connecting rods (26, 27) to a common drive (drive arm 25), and can be driven in such a way that the guide rollers (17,18) forming the web loops (15, 16) are substantially horizontally movable.

6. Apparatus according to one of the claims 2 to 5, characterized in that the wrapping material web (10) forms a flat transfer section (12) in the vicinity of table (29) and which is preferably inclined in the feed direction, whereby the tear-open strip (11) cut from a strip web (34) below table (29) can be supplied from below onto the transfer section (12) resting on table (29) by an upwards movement of a cutting knife (42).

7. Apparatus according to claim 6 and one of the further claims, characterized in that during the transfer of the tear-open strip (11), a counter-holder (45) engages on the wrapping material web (10) above the table (29) having an opening (44).

8. Apparatus according to claim 6 or 7, characterized in that cutting knife (42) and counter-holder (45) are pivotable about axes on opposite sides of table (29) and extending at right angles to the feed direction of the wrapping material web (10).

9. Apparatus according to one of the claims 2 to 8, characterized in that the transfer section (12) of wrapping material web (10) is limited by fixed guide rollers (13,14).

10. Apparatus according to one of the claims 2 to 8, characterized in that the web loops (15, 16) are formed by the movable guide rollers (17, 18) between fixed bearing blocks, particularly fixed guide rollers (21,22 or 14, 23).

## Revendications

1. Procédé d'application de bandelettes à arracher (11), ou éléments similaires, sur une bande de matériau (10) amenée et évacuée de façon continue, dans la zone d'une section de transfert (12), la bande de matériau (10) et la bandelette (11) amenée étant en position de repos l'une par rapport à l'autre au moins pendant le transfert de la bandelette (11) à la bande de matériau (10), caractérisé par le fait que la section de transfert (12) est arrêtée momentanément pendant le transfert de la bandelette (11), et que, pendant ce temps, la bande de matériau (10), qui continue d'être entrainée de façcon continue, constitue en permanence une réserve de bande, en particulier des boucles de bande (15, 16) de grandeur variable.

2. Dispositif d'application de bandelettes à arracher (11) ou éléments similaires, sur une bande de matériau d'emballage (10), comportant des moyens de transport d'une bande de bandelettes (34) et de la bande de matériau d'emballage (10) et un moyen de coupe formé d'un couteau fixe (32) et d'un couteau mobile (42) et destiné à détacher transversalement les bandelettes (11) de la bande de bandelettes (34), le couteau mobile.(42) étant pourvu de moyens de retenue destinés à retenir, transporter et transférer la bandelette (11) coupée à la bande de matériau d'emballage (10), en particulier de suceurs (43), caractérisé par le fait que la bande de matériau d'emballage (10) présente des organes de renvoi, en particulier des rouleaux de renvoi (17, 18), placés à l'extérieur de la section de transfert (12) qui peuvent aller et venir de façon telle qu'au moment du transfert de la bandelette (11), au moins la section de transfert (12) de la bande de matériau d'emballage (10) soit arrêtée.

3. Dispositif selon la revendication 2, caractérisé par le fait que les rouleaux de renvoi (17, 18) forment des boucles complémentaires (15, 16) de bande de matériau d'emballage (10).

4. Dispositif selon l'une des revendications 2 et 3, caractérisé par le fait que les rouleaux de renvoi (17, 18) sont montés sur des bras oscillants (19, 20) qui peuvent osciller en synchronisme et dans le même sens.

5. Dispositif selon la revendication 4, caractérisé par le fait que les bras oscillants (19, 20) sont réunis par des bielles (26, 27) à une commande commune (bras de commande 25) et peuvent être entrainés de façon telle que les rouleaux de renvoi (17, 18) formant les boucles de bande (15, 16) soient mobiles à peu près horizontalement.

6. Dispositif selon l'une des revendications 2 à 5, caractérisé par le fait que la bande de matériau d'emballage (10) forme, dans la zone d'une table (29), une section de transfert (12) plane, de préférence inclinée dans la direction de transport, la bandelette à arracher (11), détachée d'une bande de bandelettes (34) sous la table (29), pouvant être amenée d'en bas à la section de transfert (12), reposant sur la table (29), par montée d'un couteau (42).

7. Dispositif selon la revendication 6 et l'une des autres revendications, caractérisé par le fait qu'au-dessus de la table (29), porvue d'un trou (44), une butée (45) s'appuie contre la bande de matériau d'emballage (10) pendant le transfert de la bandelette à arracher (11 ).

8. Dispositif selon l'une des revendications 6 et 7, caractérisé par le fait que le couteau (42) et la butée (45) peuvent tourner autour d'axes situés de chaque côté de la table (29) et perpendiculaires à la direction de transport de la bande de matériau d'emballage (10).

9. Dispositif selon l'une des revendications 2 à 8, caractérisé par le fait que la section de transfert (12) de la bande de matériau d'emballage (10) est délimitée par des rouleaux de renvoi fixes (13,14).

10. Dispositif selon l'une des revendications 2 à 8, caractérisé par le fait que les boucles de bande (15, 16) sont formées par les rouleaux de renvoi mobiles (17, 18) entre des butées fixes, en particulier des rouleaux de renvoi fixes (21, 22 et 14,23).
